# EUROPÄISCHE PATENTSCHRIFT

(11) **EP 2 710 321 B1**
(45) Veröffentlichungstag und Bekanntmachung des Hinweises auf die Patenterteilung: **10.11.2021**
(21) Anmeldenummer: 12721255.3
(22) Anmeldetag: 10.05.2012
(51) Int. Cl.: F41A 3/90, F41A 25/02, F41A 25/12

(54) **HANDBETÄTIGBARE HANDFEUERWAFFE ODER AUTOMATISCHER GRANATWERFER**
HAND-OPERATED HANDGUN OR AUTOMATIC GRENADE LAUNCHER
ARME DE POING À COMMANDE MANUELLE OU LANCEUR DE GRENADES AUTOMATIQUE

(30) Priorität: 16.05.2011 DE 102011101653
(43) Veröffentlichungstag der Anmeldung: 26.03.2014
(73) Patentinhaber: Rheinmetall Waffe Munition GmbH, 29345 Unterlüss (DE)
(72) Erfinder: HERRMANN, Ralf-Joachim, 15712 Königs Wusterhausen (DE); SCHMEES, Heiner, 29223 Celle (DE)
(74) Vertreter: Dietrich, Barbara
(86) Internationale Anmeldenummer: PCT/EP2012/058619
(87) Internationale Veröffentlichungsnummer: WO 2012/156266

(56) Entgegenhaltungen:
- CH-A- 71 069
- DE-A1- 2 300 909
- US-A- 2 877 690
- US-A- 4 388 855
- US-A- 4 957 033

## Beschreibung

Die Erfindung betrifft eine handbetätigbare oder eine automatische Handfeuerwaffe mit einem klein- oder mittelkalibrigen Waffenrohr und einem das Waffenrohr aufnehmenden Waffenrohrträger.

Bei Schusswaffen mit klein- oder mittelkalibrigen Waffenrohren, insbesondere Infanteriewaffen, bei denen der Waffenrohrträger starr mit dem Waffenrohr verbunden ist (Faustfeuerwaffen, Handfeuerwaffen, leichte automatische Waffen etc.), sind die beim Schuss auftretenden Rückstoßkräfte eine die Handhabung der Schusswaffe stark limitierende Größe, da üblicherweise der Schütze selbst die Lafettenfunktion (Lagerung der Waffe) übernimmt. Geschosse, die eine gegenüber herkömmlichen Geschossen höhere Fluggeschwindigkeit zwecks Reichweitensteigerung aufweisen oder Geschosse, die ein gegenüber herkömmlichen Geschossen höheres Gewicht zwecks Erhöhung der Wirkung im Ziel besitzen, können daher aufgrund der starken Zunahme der Rückstoßkräfte häufig nicht verschossen werden.

Sind derartige Schusswaffen hingegen starr mit einer separaten Lafette verbunden, muß die Lafette stabiler und schwerer ausgeführt werden, als bei der Verwendung von Munition, für welche die Schusswaffe ursprünglich ausgelegt wurde.

Bei schweren automatischen Schusswaffen (beispielsweise Maschinenkanonen) mit klein- oder mittelkalibrigen Waffenrohren sind zur Rückstoßverminderung der Waffenrohrträger und das Waffenrohr üblicherweise durch eine Rücklauf- und Vorholeinrichtung elastisch miteinander verbunden. Dabei werden als Rücklauf- und Vorholeinrichtung in der Regel eine Feder und ein Dämpfungsglied verwendet (vgl. beispielsweise: Rheinmetall, "Waffentechnisches Taschenbuch", 7. Auflage 1985, Seiten 266 ff). Die Rücklaufenergie abzüglich der Reibung wird hierbei in der Feder gespeichert und als Vorlaufenergie wieder freigegeben. Dabei hängt bei Schusswaffen mit einem Feder-Rücklaufsystem der Rücklaufweg des Waffenrohres linear von der Rückstoßenergie ab. Beim Verschießen von Munition unterschiedlicher Impulse wird also auch der Rücklaufweg beeinflußt und es können unter Umständen Funktionsprobleme der Schusswaffe auftreten.

Zur weiteren Verringerung der Rückstoßkraft ist es beispielsweise aus der DE 31 33 144 C2 bekannt, bei großkalibrigen Schusswaffen (Artilleriewaffen) als Rücklaufeinrichtung für das Waffenrohr eine hydraulische Rücklaufbremse zu verwenden, die mindestens einen Hydraulikzylinder mit einem darin axial verschiebbaren Kolben mit Kolbenstange umfasst, wobei der Hydraulikzylinder mit dem Waffenträger und die Kolbenstange mit dem Bodenstück des Waffenrohres verbunden sind. Zur Aufbringung einer Bremskraft wird durch die Rücklaufbewegung des Waffenrohres der Kolben verschoben und die sich dabei vor dem Kolben befindliche Hydraulikflüssigkeit durch einen engen Durchflussquerschnitt in einen hinter dem Kolben befindlichen Zylinderraum gepresst.

Durch Verwendung einer derartigen hydraulischen Rücklaufbremse kann der durch die Masse und Geschwindigkeit vorgegebene Geschossimpuls, der in sehr kurzer Phase der Geschossbeschleunigung auf die Waffe übertragen wird, in seinem zeitlichen Verlauf gestreckt werden. Da die Rücklaufenergie schon beim Rücklauf in Wärme umgewandelt wird, ist ein zusätzliches Dämpfungsglied überflüssig. Außerdem hängt die Bremskraft der hydraulischen Rücklaufbremse quadratisch von der Rücklaufgeschwindigkeit ab, sodass sich der Rücklaufweg bei Munitionssorten mit unterschiedlichen Rückstoßenergien nur unwesentlich ändert.

Die bekannten hydraulischen Rücklaufbremsen sind allerdings relativ aufwendig aufgebaut, sodass ihre Verwendung bei den gattungsgemäßen Schusswaffen nur schwer realisierbar ist.

Die US 4,388,855 A offenbart eine Handfeuerwaffe mit einem pneumatischen Schieberverzögerungsteil zum Verzögern der Bewegung der Bewegung eines beweglichen Schiebers, der in Reaktion auf einen Schuss bewegt wird. Die Relativbewegung zwischen den Waffenteilen wird auch hier nicht extra erzeugt, um die Rückstoßkraft zu verringern, sondern ist für die Waffenfunktion als solche erforderlich.

Die DE 23 00 909 A1 offenbart eine Einrichtung zur mehrstufigen, hydraulischmechanische Abbremsung der Vorlaufbewegung des verschiebbaren Rohrs einer selbsttätigen Feuerwaffe, mit einer hydraulischen Bremse, welche einen Zylinder aufweist, in den ein Bremskolben mit Rückschlagventilen angeordnet ist.

Der Erfindung liegt die Aufgabe zugrunde, eine Handfeuerwaffe der eingangs erwähnten Art anzugeben, bei der die maximale Rückstoßkraft geringer ist als bei vergleichbaren bekannten Handfeuerwaffe.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, auch bei einer handbetätigbaren oder automatischen Handfeuerwaffe mit einem klein- oder mittelkalibrigen Waffenrohr das Waffenrohr und den Waffenrohrträger über eine hydraulische Rücklaufbremse und eine Vorholeinrichtung miteinander zu verbinden, wobei die Rücklaufbremse mindestens einen Hydraulikzylinder mit einem darin axial verschiebbaren Kolben mit Kolbenstange umfasst. Dabei sind entweder der Hydraulikzylinder mit dem Waffenrohr und die Kolbenstange mit dem Waffenrohrträger oder der Hydraulikzylinder mit dem Waffenrohrträger und die Kolbenstange mit dem Waffenrohr verbunden sind. Die Innenwandung des Hydraulikzylinders weist mindestens einen axialen Durchlass zum durchgängigen Verbinden eines Zylinderraumes des Hydraulikzylinders vor dem Kolben mit dem Zylinderraum hinter dem Kolben auf.

Bei dem axialen Durchlass kann es sich vorzugsweise um mindestens eine in der Innenwandung des Hydraulikzylinders befindliche Steuernut handeln.

Um eine einfache Fertigung der Rücklaufbremse zu gewährleisten, hat es sich als vorteilhaft erwiesen, wenn die Innenwandung des Hydraulikzylinders durch eine formschlüssig in dem Hydraulikzylinder angeordnete Steuerbuchse gebildet wird, in der sich die jeweilige Steuernut befindet.

Sofern gewünscht, kann die jeweilige Steuernut eine Kontur besitzen, derart, dass die Bremskraft entlang des Rücklaufweges des Waffenrohres im Wesentlichen konstant bleibt.

Um einen möglichst kompakten Aufbau der Handfeuerwaffe zu erhalten, hat es sich als zweckmäßig erwiesen, wenn die Vorholeinrichtung der Handfeuerwaffedurch eine sich in Längsrichtung des Hydraulikzylinders erstreckende, die Kolbenstange umschließende Zylinderfeder (Vorholfeder) gebildet wird, welche sich mit ihrem ersten Ende an der stirnseitigen Innenwand des Hydraulikzylinders und mit ihrem gegenüberliegenden, zweiten Ende an dem Kolben abstützt.

Angegeben wird somit eine Handfeuerwaffe, bei der auch bei höheren Geschossimpulsen die maximale Rückstoßkraft auf ein für den Schützen erträgliches Maß reduziert wird und bei Lafettierung die Lafette leichter werden kann, als bei vergleichbaren bekannten Schusswaffen, sodass sich beispielsweise die Schusspräzision bei Feuerstößen verbessert.

Weitere Einzelheiten und Vorteile der Erfindung ergeben sich aus dem folgenden, anhand von Figuren erläuterten Ausführungsbeispiel. Es zeigen:
- Fig.1: die Seitenansicht einer nur schematisch dargestellten erfindungsgemäßen Handfeuerwaffe mit hydraulischer Rücklaufbremse;
- Fig.2: einen Längsschnitt durch die in Fig.1 mit 5 bezeichnete hydraulische Rücklaufbremse mit in einem Hydraulikzylinder angeordneter Steuerbuchse und
- Fig.3: die Seitenansicht der in Fig.2 mit 12 bezeichneten Steuerbuchse.

In Fig.1 ist mit 1 eine Handfeuerwaffe bezeichnet, bei der es sich beispielsweise um einen automatischen Granatwerfer handelt. Der Granatwerfer 1 umfasst ein mittelkalibriges Waffenrohr 2 mit einem Kaliber von beispielsweise 40 mm und einen heckseitig an dem Waffenrohr 2 angeordneten Verschluss 3.

Das Waffenrohr 2 ist mit einem Waffenrohrträger 4 (bei dem es sich beispielsweise um ein Gehäuse handeln kann) über eine Rücklaufbremse 5 verbunden. Dabei weist der Waffenrohrträger 4 eine Rücklaufführung 6 auf, entlang der das Waffenrohr 2 axial verschiebbar angeordnet ist.

Die Rücklaufbremse 5 umfasst einen Hydraulikzylinder 7 (Fig.2) mit einem darin befindlichen -in bezug auf den Hydraulikzylinder 7-, axial verschiebbaren Kolben 8 mit Kolbenstange 9. Dabei sind der Hydraulikzylinder 7 mit dem Waffenrohr 2 und die Kolbenstange 9 mittels eines Flansches 10 mit dem Waffenrohrträger 4 verbunden.

Die Innenwandung 11 des Hydraulikzylinders 7 wird durch eine formschlüssig in dem Hydraulikzylinder 7 angeordnete Steuerbuchse 12 gebildet, in der sich vier gleichmäßig über dem Umfang verteilt angeordnete, in Längsrichtung des Hydraulikzylinders 7 erstreckende Steuernuten 13 befinden. Die Steuernuten 13 bilden dabei einen axialen Durchlass für die Hydraulikflüssigkeit, derart, dass diese von einem Zylinderraum 14 des Hydraulikzylinders 7 vor dem Kolben 8 in einen Zylinderraum 15 hinter dem Kolben 8 (und umgekehrt) gelangen kann.

Dabei besitzen die Steuernuten 13 jeweils eine sich konisch verjüngende Kontur (Fig.3), die derart gewählt ist, dass die Bremskraft der Rücklaufbremse 5 entlang des Rücklaufweges des Waffenrohres im Wesentlichen konstant bleibt.

Die Vorholeinrichtung befindet sich bei dem dargestellten Ausführungsbeispiel ebenfalls in der Rücklaufbremse 5 und wird durch eine sich in Längsrichtung des Hydraulikzylinders 7 erstreckende, die Kolbenstange 9 umschließende Zylinderfeder (Vorholfeder) 16 gebildet, die sich mit ihrem ersten Ende 17 an der stirnseitigen Innenwand 18 des Hydraulikzylinders 7 und mit ihrem gegenüberliegenden, zweiten Ende 19 an dem Kolben 8 abstützt.

Bei Abgabe eines Schusses wird innerhalb sehr kurzer Zeit der Rücklaufimpuls auf die im Wesentlichen aus Waffenrohr 2, Verschluss 3 und Hydraulikzylinder 7 bestehende Rücklaufmasse übertragen. Diese wird hierdurch entgegen der Schussrichtung beschleunigt. Ein Großteil der Hydraulikflüssigkeit wird nun durch die Steuernuten 13 von dem Zylinderraum 14 in den Zylinderraum 15 gedrückt, wodurch eine Bremswirkung auf die Rücklaufmasse ausgeübt wird. Dabei wird durch die sich konisch verjüngende Kontur der Steuernuten 13 eine entlang des Rücklaufweges des Waffenrohres nahezu konstante Bremskraft erzielt, die geringer ist als die Gaskraft der Munition auf den Verschluss 3.

Bei dem Rücklauf der Rücklaufmasse wird gleichzeitig die in dem Hydraulikzylinder 7 angeordnete Vorholfeder 16 gespannt, welche das Waffenrohr 2 anschließend wieder in seine Ausgangsstellung zurückschiebt.

Die Erfindung ist selbstverständlich nicht auf das dargestellte Ausführungsbeispiel beschränkt. So ist es beispielsweise auch möglich, statt der in dem Hydraulikzylinder integrierten Vorholfeder eine separate Gasfeder zu verwenden. Ferner können alternativ auch der Hydraulikzylinder 7 mit dem Waffenrohrträger 4 und die Kolbenstange 9 mit dem Waffenrohr 2 verbunden sein.

### Bezugszeichenliste

- 1: Handfeuerwaffe
- 2: Waffenrohr
- 3: Verschluß
- 4: Waffenrohrträger
- 5: Rücklaufbremse
- 6: Rücklaufführung
- 7: Hydraulikzylinder
- 8: Kolben
- 9: Kolbenstange
- 10: Flansch
- 11: Innenwandung
- 12: Steuerbuchse
- 13: Steuernut, axialer Durchlass
- 14,15: Zylinderräume
- 16: Zylinderfeder, Vorholfeder, Vorholeinrichtung
- 17: erste Ende
- 18: stirnseitige Innenwand
- 19: zweite Ende

## Patentansprüche

1. Handbetätigbare oder automatische Handfeuerwaffe (1) mit einem klein- oder mittelkalibrigen Waffenrohr (2) und einem das Waffenrohr (2) aufnehmenden Waffenrohrträger (4), mit den Merkmalen:
a) das Waffenrohr (2) und der Waffenrohrträger (4) sind durch eine Rücklaufbremse (5) und Vorholeinrichtung (16) miteinander verbunden;
b) die Rücklaufbremse (5) umfasst mindestens einen Hydraulikzylinder (7) mit einem darin befindlichen -und relativ zu dem Hydraulikzylinder (7)- axial verschiebbaren Kolben (8) mit Kolbenstange (9), wobei entweder der Hydraulikzylinder (7) mit dem Waffenrohr (2) und die Kolbenstange (9) mit dem Waffenrohrträger (4) oder der Hydraulikzylinder (7) mit dem Waffenrohrträger (4) und die Kolbenstange (9) mit dem Waffenrohr (2) verbunden sind;
c) die Innenwandung (11) des Hydraulikzylinders (7) weist mindestens einen axialen Durchlass (13) zum durchgängigen Verbinden eines Zylinderraumes (14) des Hydraulikzylinders (7) vor dem Kolben (8) mit dem Zylinderraum (15) hinter dem Kolben (8) auf.

2. Handfeuerwaffe nach Anspruch 1, **dadurch gekennzeichnet, dass** es sich bei dem axialen Durchlass (13) um mindestens eine in der Innenwandung (11) des Hydraulikzylinders (7) befindliche Steuernut handelt.

3. Handfeuerwaffe nach Anspruch 2, **dadurch gekennzeichnet, dass** die Innenwandung (11) des Hydraulikzylinders (7) durch eine formschlüssig in dem Hydraulikzylinder (7) angeordnete Steuerbuchse (12) gebildet wird, in der sich die jeweilige Steuernut (13) befindet.

4. Handfeuerwaffe nach Anspruch 2 oder 3, **dadurch gekennzeichnet, dass** die jeweilige Steuernut (13) eine Kontur besitzt, derart, dass die nach Schussabgabe entlang des Rücklaufweges des Waffenrohres (2) sich ergebende Bremskraft im Wesentlichen konstant bleibt.

5. Handfeuerwaffe nach einem der Ansprüche 1 bis 4, **dadurch gekennzeichnet, dass** die Vorholeinrichtung (16) der Handfeuerwaffe (1) durch eine sich in Längsrichtung des Hydraulikzylinders (7) erstreckende, die Kolbenstange (9) umschließende Zylinderfeder gebildet wird, welche sich mit ihrem ersten Ende (17) an der stirnseitigen Innenwand (18) des Hydraulikzylinders (7) und mit ihrem gegenüberliegenden, zweiten Ende (19) an dem Kolben (8) abstützt.

## Claims

1. Hand-operated or automatic handgun (1) with a small- or medium-caliber weapon barrel (2) and a weapon barrel carrier (4) receiving the weapon barrel (2), having the features:
a) the weapon barrel (2) and the weapon barrel carrier (4) are connected to one another by a recoil brake (5) and a recuperator (16);
b) the recoil brake (5) comprises at least one hydraulic cylinder (7) with a piston (8) located therein having a piston rod (9) and being axially displaceable relative to the hydraulic cylinder (7), wherein either the hydraulic cylinder (7) is connected to the weapon barrel (2) and the piston rod (9) is connected to the weapon barrel carrier (4) or the hydraulic cylinder (7) is connected to the weapon barrel carrier (4) and the piston rod (9) is connected to the weapon barrel (2);
c) the inner wall (11) of the hydraulic cylinder (7) has at least one axial passage (13) for continuous connection of a cylinder chamber (14) of the hydraulic cylinder (7) in front of the piston (8) to the cylinder chamber (15) behind the piston (8).

2. A handgun according to claim 1, **characterized in that** the axial passage (13) is at least one control groove located in the inner wall (11) of the hydraulic cylinder (7).

3. A handgun according to claim 2, **characterized in that** the inner wall (11) of the hydraulic cylinder (7) is formed by a control bushing (12) arranged in a form-fitting manner in the hydraulic cylinder (7), in which the respective control groove (13) is located.

4. Handgun according to claim 2 or 3, **characterized in that** the respective control groove (13) has a contour such that the braking force resulting along the recoil path of the gun barrel (2) after firing remains essentially constant.

5. Handgun according to one of the claims 1 to 4, **characterized in that** the recuperator (16) of the handgun (1) is formed by a cylinder spring which extends in the longitudinal direction of the hydraulic cylinder (7), encloses the piston rod (9) and is supported with its first end (17) on the end-face inner wall (18) of the hydraulic cylinder (7) and with its opposite, second end (19) on the piston (8).

## Revendications

1. Arme de poing manuelle ou automatique (1) comprenant un canon de petit ou moyen calibre (2) et un support de canon (4) qui loge le canon (2), ladite arme présentant les caractéristiques suivantes :
a) le canon d'arme (2) et le support de canon (4) sont reliés l'un à l'autre par un frein de recul (5) et un mécanisme pousseur (16) ;
b) le frein de recul (5) comprend au moins un vérin hydraulique (7) muni d'un piston (8) situé à l'intérieur du vérin hydraulique, déplaçable axialement par rapport au vérin hydraulique (7) et pourvu d'une tige de piston (9), le vérin hydraulique (7) étant relié au canon (2) et la tige de piston (9) étant reliée au support de canon (4) ou bien le vérin hydraulique (7) étant relié au support de canon (4) et la tige de piston (9) étant reliée au canon (2) ;
c) la paroi intérieure (11) du vérin hydraulique (7) comporte au moins un passage axial (13) destiné à relier de bout en bout un espace de vérin (14) du vérin hydraulique (7) qui est situé devant le piston (8) à l'espace de vérin (15) qui est situé derrière le piston (8) .

2. Arme de poing selon la revendication 1, **caractérisée en ce que** le passage axial (13) est au moins une rainure de commande ménagée dans la paroi intérieure (11) du vérin hydraulique (7).

3. Arme de poing selon la revendication 2, **caractérisée en ce que** la paroi intérieure (11) du vérin hydraulique (7) est formée par une douille de commande (12) qui est disposée par complémentarité de forme dans le vérin hydraulique (7) et dans laquelle est ménagée la rainure de commande respective (13).

4. Arme de poing selon la revendication 2 ou 3, **caractérisée en ce que** la rainure de commande respective (13) présente un contour tel que la force de freinage résultant du tir le long de la trajectoire de recul du canon (2) reste sensiblement constante.

5. Arme de poing selon l'une des revendications 1 à 4, **caractérisée en ce que** le mécanisme pousseur (16) de l'arme de poing (1) est formé par un ressort de vérin qui s'étend dans la direction longitudinale du vérin hydraulique (7), qui entoure la tige de piston (9) et qui est en appui avec sa première extrémité (17) sur la paroi intérieure côté frontal (18) du vérin hydraulique (7) et avec sa deuxième extrémité opposée (19) sur le piston (8) .
